# FASCICULE DE BREVET EUROPEEN

(11) **EP 0 071 692 B1**
(45) Date de publication et mention de la délivrance du brevet: **26.06.1985**
(21) Numéro de dépôt: 81870034.6
(22) Date de dépôt: 06.08.1981
(51) Int. Cl.: E05B 63/00, E05C 3/00

(54) **Serrure à barillet à double position de fermeture**
Zylinderschloss mit zwei Schliessstellungen
Barrel lock with two lock positions

(43) Date de publication de la demande: 16.02.1983
(73) Titulaire: SAMSONITE CORPORATION, Denver, Colorado 80239 (US)
(72) Inventeur: Castelli, Renato, B-9000 Gent (BE)
(74) Mandataire: Kellens, Georges E.

## Description

La présente invention est relative à une serrure avec clef, à barillet porteur d'un pêne, à double position de fermeture du pêne, une première position où le pêne est en prise et pouvant être atteinte sans le recours obligatoire à la clef et une deuxième position où le pêne est également en prise mais qui par contre, de manière normale, ne peut elle être atteinte qu'au moyen de la clef et, serrure dont le déblocage n'est inversement possible de la deuxième position qu'au moyen de la seule clef et de la première position sans le recours obligatoire à la clef.

L'on connaît de longue date, d'une part, des serrures à barillet porteur d'un pêne pouvant être fermées et ouvertes par une clef et, d'autre part, des serrures à barillet ou non pouvant être fermées et ouvertes sans clef, par exemple par un loquet, un bouton attenant au barillet, ou encore, celui-ci étant pourvu par exemple d'une disposition comme une encoche par laquelle on peut, à l'aide d'un doigt ou encore par l'intermédiaire d'un moyen simple et à la disposition de chacun comme une pièce de monnaie, faire tourner le barillet.

Bien entendu, le premier type de serrure assure l'inviolabilité de la serru re - la clef est nécessaire pour l'ouverture - mais aussi pour la fermeture. Dans le deuxième type de serrure, on pourra obtenir la fermeture, mais également l'ouverture, sans clef.

Il a donc été souhaitable de conjuguer les avantages de l'un et de l'autre type de serrure ; toutefois, les solutions proposées ont conduit à prévoir, soit, deux mécanismes séparés de fermeture et d'ouverture devant chacun, être actionné séparément ; soit, un système à double barillet et alors à double pêne mais dont chacun va se déplacer indépendamment de l'autre, de sorte que soit l'on doit utiliser la clef, soit l'autre moyen selon le type de fermeture qui a été réalisé.

Dans la présente invention, au contraire, au moyen de la seule clef on va toujours pouvoir provoquer l'ouverture de la serrure quel que soit le type de fermeture qui a été réalisé, c'est-à-dire bien entendu celui par la clef, mais également par l'autre moyen, et ceci tout en ne prévoyant cependant qu'un seul barillet et un seul pêne, c'est-à-dire un mécanisme simple, connu, mais modifié pour atteindre le but de l'invention.

A cet effet, l'invention concernant une serrure à clef connue du type à double position de fermeture du pêne, constituée d'un barillet, cylindre bloc, porteur du pêne et comportant une ou des plaques, paillettes de gorge, poussées vers l'extérieur par un ou plusieurs ressorts mais rétractables sous l'action de la clef, de sorte à faire rentrer le ou les mentonnets de la ou des plaques dans le cercle du barillet et permettre la rotation de celui-ci dans une pièce comportant un fût tenant le barillet et dans lequel il tourne, se caractérise en ce que partant de la position d'ouverture du pêne, première encoche prévue à la paroi interne du fût, cette paroi interne ne forme pas butée au(x) mentonnet(s) alors que, par contre, cette même paroi interne du fût forme ensuite butée d'une deuxième encoche, première position de fermeture, vers une troisième encoche, deuxième position de fermeture et inversement.

Dans une forme de réalisation préférentielle, en partant de la position d'ouverture du pêne où le ou les mentonnets sont libres de s'étendre dans une première encoche prévue à la paroi du fût, vers la première position de fermeture du pêne, la paroi interne du fût, qui fait face à la tranche du ou des mentonnets, présente à cette tranche, de cette première encoche à une seconde encoche, première position de fermeture du pêne, une découpe ou une inclinaison suffisante pour ne pas former butée à ce ou ces mentonnets et/ou simplement le ou les forces à rentrer et pour ensuite, de cette deuxième encoche où ce ou ces mentonnets sont libres de s'étendre, présenter à la tranche de celui ou ceux-ci une face formant butée et empêchant ce ou ces mentonnets de rejoindre, sauf s'ils sont préalablement rentrés, une troisième encoche permettant à nouveau la libération du ou des mentonnets, troisième encoche correspondant la deuxième position de fermeture du pêne, et inversement, partant de la troisième encoche vers la seconde former butée et de la deuxième à la première ne pas s'opposer à ce ou ces mentonnets et/ou le ou les forcer à rentrer, et que la face du barillet d'entrée de la clef est aménagée de manière à permettre d'obtenir la rotation du barillet par un moyen complémentaire à la clef.

Le but de l'invention étant de réaliser une serrure utilisable même en l'absence de la clef, le moyen complémentaire sera logiquement un objet simple, d'usage courant, et l'on pense essentiellement à une pièce plate comme une pièce de monnaie, utilisable par exemple par sa tranche en l'introduisant partiellement dans une rigole aménagée à la face extérieure du barillet et que l'on prévoit normalement dans le prolongement de la fente d'entrée de la clef.

Des modes de réalisation additionnels sont caractérisés dans les revendications dépendantes 3-6.

L'invention présente encore d'autres caractéristiques qui ressortiront de la description qui va suivre en référence au dessin qui représente de manière exemplative et non limitative :
à la figure 1, une vue d'une serrure conforme à l'invention, intégrée dans un dispositif de fermeture d'un attaché-case ou valise
à la figure 2, une vue par en dessous, du seul barillet ;
à la figure 3, une vue partielle par en dessous, de la seule pièce comportant le fût ;
à la figure 4, une vue partielle par en dessous, de la seule pièce comportant le fût mais en variante de réalisation par rapport à la figure 3 ;
aux figures 5 à 7, respectivement une vue partielle par en dessous, sur le côté avec en pointillé les parties du barillet normalement non visible, et par dessus, de la serrure, le pêne en position d'ouverture ;
aux figures 8 à 10, respectivement une vue partielle par en dessous, sur le côté avec en pointillé les parties du barillet normalement non visible, et par dessus, de la serrure, le pêne dans une première position de fermeture, atteinte au moyen d'une pièce de monnaie représentée effectuant une rotation de 90° ;
aux figures 11 à 13, respectivement une vue partielle par en dessous, sur le côté avec en pointillé les parties du barillet normalement non visible, et par dessus, de la serrure, le pêne dans une deuxième position de fermeture, atteinte au moyen d'une clef représentée effectuant une rotation de 180°.

On a représenté à la figure 1 une pièce (1) (ouvrant), comportant le pêne (2) du barillet (3) et une pièce (4) (dormant), comportant la gâche (5).

En se référant à la figure 2 on voit dans le barillet (3), les deux plaques ou paillettes de gorge (6 et 7) placées en parallèle l'une à l'autre ; on peut cependant ne prévoir qu'une seule plaque ou, au contraire, plusieurs ; c'est le mentonnet (6' et 7') de chacune de ces plaques (6 et 7) qui peut empêcher la rotation du barillet (3) dans le fût (8), c'est-à-dire son logement prévu à la pièce (1) et représentée aux figures 3 et 4.

Le fût (8) comporte, comme visible à la figure 3, trois encoches (9, 10, 11) ; la première encoche (9) pour la position d'ouverture du pêne 2 (figure 5) ; la deuxième encoche (10) pour la première position de fermeture du pêne 2 (figure 8) ; la troisième encoche (11) pour la seconde position de fermeture du pêne 2 (figure 11).

Dans le cas du fût (8) comme représenté à la figure 3, c'est le mentonnet (6'), ou la série de mentonnets (6'), qui peut empêcher la rotation du barillet (3), en effet, le mentonnet (7'), ou la série de mentonnets (7'), n'intervient que lorsqu'il a rejoint la première encoche (9), encore que pour la sécurité du maintien du barillet en position de fermeture du pêne (2) (deuxième position, c'est-à-dire comme représentée à la figure 11), une butée (12) empêche le mentonnet (7') de ressortir de l'encoche (9).

En se référant à la figure 4, on a représenté une variante de la configuration du fût (8) à quatre encoches (13, 14, 15, 16) et où chacun des deux (ou de deux séries) mentonnets (6' et 7') a exactement le même rôle actif et dans ce cas, pour le mentonnet (6') les encoches (13, 14, 15) sont respectivement, la première encoche la position d'ouverture du pêne (2), la seconde et troisième les deux positions de fermeture, alors que pour le mentonnet (7') les encoches (15, 16, 13) sont dans l'ordre pour lui, la première, seconde et troisième encoche la position d'ouverture du pêne (2) et les deux positions de fermeture ; dès lors, bien entendu, la conformation du fût (8) que l'on va trouver après la première encoche (13), va devoir se retrouver après la troisième encoche (15) et de même après la seconde (14) et la quatrième (16).

Comme parfaitement visible aux figures 3 et 4, après la première encoche (9 ou 13) et dans le cas de la figure 4, la troisième encoche (15), la paroi du fût va présenter à la tranche du mentonnet (6') et/ou (7') dans le cas de la figure 4, un arrondi convexe (17) qui ne s'oppose pas au passage du mentonnet (6') et/ou (7') mais simplement va le forcer à rentrer. Il s'agit simplement d'une forme préférentielle qui s'oppose d'une certaine manière au passage du mentonnet (6') et/ou (7') étant donné qu'il faut vaincre la pression du ressort (non représenté) qui fait ressortir le mentonnet (6') et/ou (7'), par contre, après la deuxième encoche (10 ou 14) et dans le cas de la figure 4, la quatrième encoche (16), la paroi du fût (8) forme butée, s'oppose au passage du mentonnet (6') et/ou (7') et présente un arrondi concave (18), normal et habituel pour un fût cylindrique d'un barillet, qu'affleure la paroi du fût.

Il est parfaitement possible de prévoir en lieu et place de l'arrondi convexe (17), un dégagement complet (17') du fût après l'encoche (9 ou 13) et/ou également (15), qui laisse passer sans plus le mentonnet (6') et/ou (7') et comme c'est le cas à la figure 3, après la troisième encoche (11).

D'autre part, comme visible, inversement de l'encoche (11 ou 15) et/ou également (13) vers l'encoche (10 ou 14) et/ou (16) la paroi du fût va s'opposer au mentonnet (6') et/ou (7') et, de même, de l'encoche (10 ou 14) et/ou également (16) vers l'éncoche (9 ou 13) et/ou également (15) la paroi va permettre le passage du mentonnet (6') et/ou (7'), passage libre ou forcer le mentonnet (6') et/ou (7') à rentrer.

Pour empêcher que le mentonnet (6') puisse, sans qu'on le force quitter l'encoche (9) pour rejoindre l'encoche (10) et inversement par exemple sous l'effet de la trépidation, on prévoit respectivement une avancée arrondie (19) centrale dans le fond des encoches (9) et (10) et une découpe centrale arrondie correspondante (20) en regard du mentonnet (6').

Dans le cas d'un fût, comme représenté à la figure 4, on peut prévoir également, de plus de ces mêmes, des avancées (19) aux encoches (13 et 14) et une découpe (20) au mentonnet (6'), des avancées (19') aux encoches (15 et 16) et une découpe (20') au mentonnet (7').

Toutefois, comme les mentonnets (6') et (7'), comme les séries éventuelles de mentonnets (6') et (7') (voir figure 9) sont l'extrémité de plaques superposées et donc dans un plan parallèle, les avancées (19') peuvent être dans un plan qui empêche le passage du mentonnet (6') mais par contre, pas le mentonnet (7').

En se référant aux figures 6, 9 et 12, on voit la manière connue dont le barillet (3) tient dans le fût (8) de la pièce (1) et par exemple une tige (21) de blocage.

En se référant à la figure 7, on voit la face extérieure (22) du barillet (3) et la fente d'introduction (23) pour la clef (24, figure 12) ; cette fente d'introduction a été prolongée en rigole (25) de part et d'autre. Dans cette rigole (25) et la fente (23), il est possible de glisser par la tranche une pièce de monnaie (26, figure 9).

Au moyen de la pièce de monnaie (26), il est possible de faire passer le pêne (2) de la position ouverture (figure 5) à la position fermeture (figure 8), en effet, on peut faire tourner le barillet (3) au moyen de cette pièce (26), en effet le mentonnet (6') va pouvoir passer de l'encoche (9) à l'encoche (10), et inversement, c'est-à-dire uniquement de la position d'ouverture du pêne (2) vers et de la première position de fermeture du pêne (2), mais par contre, il ne peut pas passer à l'encoche (11, figure 8). Mais, si l'on rentre le mentonnet (6'), on pourra continuer la rotation du barillet (3) mais pour ce faire, il faut utiliser la clef (24) qui elle, va permettre, bien entendu, le passage du mentonnet (6') de l'encoche (9) à l'encoche (10) mais également l'encoche (11) et inversement, c'est-à-dire de la position d'ouverture du pêne (2) vers et de la première position de fermeture du pêne (2) mais également et seulement au moyen de la clef vers et de la deuxième position de fermeture du pêne (2).

Bien entendu, l'invention n'est pas limitée aux formes de réalisation décrites et représentées et par exemple la configuration du pêne (2) et de la gâche (5) peut être fort différente, dès lors que la serrure décrite, si elle peut être utilisée sur des objets comme des coffrets, des boîtes, etc..., elle peut également être prévue sur des portes, par exemple des meubles.

D'autre part, il est possible d'obtenir.la rotation du barillet (3) en introduisant la tranche d'une pièce de monnaie dans une rigole, on peut également par exemple l'obtenir en l'introduisant entre deux butées ressortant de la face extérieure du barillet (3), butée placée de part et d'autre et à distance suffisante du centre de la face du barillet (3). On peut également prévoir un autre système simple permettant la rotation du barillet (3) sans' recours à une clef et par exemple une petite cavité à la face extérieure du barillet où l'on pourrait introduire la pointe d'un crayon ou d'un stylo à bille.

L'invention a été décrite par rapport à une serrure à barillet simple, c'est-à-dire à deux plaques ou paillettes de gorge (6, 7) pourvues chacune d'un mentonnet (6', 7') pouvant s'opposer au mouvement du barillet (3) dans le fût (8) ; mais on peut prévoir une bien plus grande complexité en augmentant le nombre des plaques, le nombre des mentonnets par plaque pouvant intervenir par rapport à des encoches placées à différentes hauteurs de la paroi du fût (8), et selon d'autres dispositions qu'en quatre emplacements diamétralement situés.

## Revendications

1. Serrure à clef, à double position de fermeture du pêne (2), constituée d'un barillet (3), cylindre bloc, porteur du pêne (2) et comportant une ou des plaques ou paillettes de gorge (6 et 7) poussées vers l'extérieur par un ou plusieurs ressorts mais rétractables sous l'action de la clef, de sorte à faire rentrer le ou les mentonnets (6' et 7') de la ou des plaques (6 et 7) dans le cercle du barillet (3), et permettre la rotation de celui-ci dans une pièce (1) comportant un fût (8) tenant le barillet (3) et dans lequel il tourne, caractérisée en ce que partant de la position d'ouverture du pêne (2), première encoche (9, 13 et/ou 15) prévue à la paroi interne du fût (8), cette paroi interne ne forme pas butée au(x) mentonnet(s) (6', 7') alors que, par contre, cette même paroi interne du fût (8) forme ensuite butée d'une deuxième encoche (10, 14 et/ou 16), première position de fermeture, vers une troisième encoche (11, 15 et/ou 13), deuxième position de fermeture et inversement.

2. Serrure à clef selon la revendication 1, caractérisée en ce que partant de la position d'ouverture du pêne (2) où le ou les mentonnets (6' et/ou 7') sont libres de s'étendre dans une première encoche (9, 13 et/ou 15) prévue à la paroi du fût (8) vers la première position de fermeture du pêne (2), la paroi interne du fût (8), qui fait face à la tranche du ou des mentonnets (6' et/ou 7'), présente à cette tranche, de cette première encoche (9, 13 et/ou 15) à une seconde encoche (10, 14 et/ou 16), première position de fermeture du pêne (2), une découpe ou inclinaison suffisante (17) pour ne pas former butée à ce ou ces mentonnets (6' et/ou 7') et/ou simplement le ou les forcer à rentrer et pour ensuite, de cette deuxième encoche (10, 14 et/ou 16) où ce ou ces mentonnets (6' et/ou 7') sont libres de s'étendre, présenter à la tranche de celui ou ceux-ci une face formant butée (18) et empêchant ce ou ces mentonnets (6' et/ou 7') de rejoindre, sauf s'ils sont préalablement rentrés, une troisième encoche (11, 15 et/ou 13) permettant à nouveau la libération du ou des mentonnets (6' et/ou 7'), troisième encoche (11, 15 ou 13) correspondant à la deuxième position de fermeture du pêne (2) et inversement, partant de la troisième encoche (11, 15 ou 13) vers la seconde (10, 14 et/ou 16) former butée (18) et de la deuxième (10, 14 et/ou 16) à la première (9, 13 et/ou 15) ne pas s'opposer à ce ou ces mentonnets et/ou le ou les forcer à rentrer, et que la face (22) du barillet d'entrée de la clef (24) est aménagée de manière à permettre d'obtenir la rotation du barillet (3) par un moyen complémentaire (26) à la clef (24).

3. Serrure à clef selon l'une quelconque des revendications 1 et 2, caractérisée en ce que la paroi du fût, qui fait face à la tranche du ou des mentonnets (6' ou 7'), de la première encoche (9, 13 et/ou 15) vers la seconde (10, 14 et/ou 16), qui ne s'oppose pas au(x) mentonnet(s) (6' ou 7'), est en forme d'un arrondi convexe (17) et/ou d'un dégagement complet (17'), alors que celle de cette seconde à la troisième (11, 15 et/ou 13), forme butée, est en forme d'un arrondi concave (18) qui affleure la paroi du fût.

4. Serrure à clef selon l'une quelconque des revendications 1 à 3, caractérisée en ce que l'on prévoit une avancée arrondie centrale (19 et/ou 19'), respectivement dans le fond des encoches (9, 13 et/ou 15) et (10, 14 et/ou 16) et une découpe centrale arrondie correspondante (20 et/ou 20') au(x) mentonnet(s) (6' et/ou 7').

5. Serrure à clef selon l'une quelconque des revendications 1 à 4, caractérisée en ce que la fente d'introduction (23) pour la clef (24) est prolongée de part et d'autre en rigole (25) et que dans cette fente (23) et rigole (25) il est possible d'y glisser la tranche d'une pièce de monnaie (26), moyen complémentaire permettant la rotation du barillet (3).

6. Serrure à clef selon l'une quelconque des revendications 1 à 5, caractérisée en ce que la première position de fermeture du pêne (2) est obtenue après une rotation de 90° du barillet (3) et la seconde, une rotation de 180°.

## Claims

1. Lock with key, with double bolt closed position (2), consisting of a barrel (3), block cylinder, bolt carrier (2) and including one or more neck plates or blades (6 and 7) thrust outwards by one or more springs but retractable by action of the key, in such a way as to make the catch(es) (6' and 7') of the plates (6 and 7) enter the circle of the barrel (3), and allow rotation of the latter in one piece (1) comprising a body (8) holding the barrel (3) and in which it turns, characterized by the fact that, starting from the open position of the bolt (2), first notch (9, 13 and/or 15) made on the inside wall of the body (8), such inside wall does not form an abutment to the catch(es) (6', 7') whereas, by contrast, this same inside wall of the body (8) subsequently forms an abutment to a second notch (10, 14 and/or 16), first closed position, towards a third notch (11, 15 and/or 13), second closed position and conversely.

2. Lock with key according to claim 1, characterized by the fact that, starting from the open position of the bolt (2) where the catches (6' and/or 7') are free to extend into a first notch (9, 13 and/or 15) provided on the wall of the body (8) to the first closed position of the bolt (2), the inside wall of the body (8) facing the edge of the catch(es) (6' and/or 7') presents to this edge, from this first notch (9, 13 and/or 15) to a second notch (10, 14 and/or 16), first closed position of the bolt (2), a cut or gradient sufficient (17) not to form an abutment to such catch(es) (6' and/or 7') and/or simply the force to enter and subsequently, from such second notch (10, 14 and/or 16) where this (these) catch(es) (6' and/or 7') are free to extend, present to the edge of the latter a face forming an abutment (18) and preventing this (these) catch(es) from connecting, unless they are previously indented, a third notch (11, 15 and/or 13) again allowing release of the catch(es) (6' and/or 7'), third notch (11, 15 or 13) corresponding to the second closed position of the bolt (2) and conversely, starting from the third notch (11, 15 or 13) towards the second (10, 14 and/or 16) form an abutment (18) and from the second (10, 14 and/or 16) to the first (9, 13 and/or 15) do not stand in the way of this (these) catch(es) and/or force them to enter, and that the face (22) of the entry barrel of the key (24) is fitted in such a way as to allow rotation of the barrel (3) by means (26) complementary to the key (24).

3. Lock with key according to either of the claims 1 and 2, characterized by the fact that the wall of the body of the lock facing the edge of the catch(es) (6' or 7'), from the first notch (9, 13 and/or 15) towards the second (10, 14 and/or 16), which does not stand in the way of the catch(es) (6' or 7'), is in the form of a convex arc of a circle (17) and/or a complete cut-away (17'), whereas that from such second notch to the third (11, 15 and/or 13), forms an abutment and is in the form of a concave arc of a circle (18) which is level with the wall of the lock body.

4. Lock with key according to any one of the claims 1 to 3, characterized by the fact that a central rounded protuberance (19 and/or 19') is provided at the bottom of the notches (9, 13 and/or 15) and (10, 14 and/or 16) and a corresponding central rounded cutaway (20 and/or 20') in the catches (6' and/or 7') respectively.

5. Lock with key according to any one of the claims 1 to 4, characterized by the fact that the hole (23) for the key (24) is extended in parts into a slot (25), and that it is possible to slip the edge of a coin (26), a supplementary method of rotating the barrel (3), into this hole (23) and slot (25).

6. Lock with key according to any one of the claims 1 to 5, characterized by the fact that the first closed position of the bolt (2) is achieved following a 90° rotation of the barrel (3) and the second following a 180° rotation.

## Patentansprüche

1. Zylinderschloß mit Schlüssel und mit zweifacher Schließstellung eines Riegels, dessen Schließzylinder außer dem Riegel noch eine oder mehrere Zylinderzuhaltungen bildende, gekerbte Scheiben trägt, die zur Blockierung des Zylinders mittels Federn nach außen drückbar oder durch Betätigung des Schlüssels derart rückziehbar sind, daß die scheibenartigen Zuhaltungen in den Zylinder zurücktreten und dieser in einem ihm aufnehmenden, in einem Öffnungsteil bestehenden Rahmen drehbar wird, dadurch gekennzeichnet, daß ausgehend von der Öffnungsstellung (Fig. 5) des Riegels (2), einer ersten an der inneren Oberfläche des Rahmens (8) vorgesehenen Schließraste (9, 13 u/o 15), an dieser inneren Oberfläche kein Anschlag (17) für die Zuhaltung(en) (6', 7') ausgebildet ist, während im Gegensatz dazu an dieser selben inneren Oberfläche des Rahmens von einer zweiten Schließraste (10, 14 u/o 16) der ersten Schlie-Bstellung (Fig. 8), an in Richtung auf eine dritte Schließraste (11, 15 u/o 13), der zweiten Schlie- βstellung (Fig. 11), und umgekehrt danach 'ein Anschlag (18) ausgebildet ist.

2. Zylinderschloß nach Anspruch 1, dadurch gekennzeichnet, daß ausgehend von der Öffnungsstellung des Riegels (2), in der sich die Zuhaltung(en) (6', 7') in Richtung auf die erste Schließstellung des Riegels gegen die erste an der inneren Oberfläche des Rahmens (8) vorgesehene Raste (9,13 u/o 15) legen kann (können), die der Zuhaltungskante gegenüberstehende innere Oberfläche von der ersten Raste (9, 13 u/o 15) bis zur zweiten Raste (10, 14 u/o 16), der ersten Schließstellung (Fig. 8) einen derart ausgeschnittenen Oberflächen-Teil (17) ohne Anschlag aufweist, daß für einen glatten Durchgang der Zuhaltung(en) gesorgt ist, indem er diese zum Zurücktreten zwingt, um danach von der zweiten Schließraste (10, 14 u/o 16) an, wo die Zuhaltung(en) wieder eingreifen kann (können), für deren Kante die Anschlag (18) bildende Fläche zu bieten, um ein Zurücktreten der Zuhaltung(en) zu, verhindern, außer daß sie schon zurückgetreten sind,- und um die dritte Raste (11, 15 u/o 13) zu bilden, die der zweiten Schließstellung (Fig. 11) des Riegels entspricht und umgekehrt, die erneut den Austritt der Zuhaltung(en) zuläßt, und um, ausgehend von der dritten Raste in Richtung auf die zweite Raste, für die Zuhaltungen den Anschlag (18) aufzuweisen und von der zweiten Raste zur ersten Raste für die Zuhaltung(en) keinen Anschlag aufzuweisen und/oder sie zum Zurücktreten zu zwingen und, daß die Stirnfläche (22) des Schließzylinders (3) für den Eintritt des Schlüssels (24) derart gestaltet ist, daß sie auch die Drehung des Zylinders durch ein den Schlüssel ergänzendes Mittel (26) zuläßt.

3. Zylinderschloß nach Anspruch 1 oder 2, dadurch gekennzeichnet, daß die innere Oberfläche des Rahmens (8) von der ersten Raste (9, 13 u/o 15) in Richtung auf die zweite Raste (10, 14 u/o 16), die der Kante der Zuhaltung(en) (6' oder 7') gegenübersteht und die den Zuhaltungen keinen Widerstand bietet, in Form einer konvexen Abrundung (17) u/o ohne jegliche Berührungsstelle (17') mit ihnen ausgebildet ist, während die Oberfläche von der zweiten auf die dritte Raste den Anschlag (18) bildet, der als konkave, mit der Oberfläche des Rahmens (8) fluchtende Ausrundung (18) ausgebildet ist.

4. Zylinderschloß nach Anspruch 1, 2 oder 3, dadurch gekennzeichnet, daß ein mittlerer abgerundeter Vorsprung (19, 19') am Grunde der Rasten (9, 13 u/o 15) bzw. (10, 14 u/o 16) und ein entsprechender mittlerer abgerundeter Einschnitt (20, 20') an den Zuhaltungen (6' u/o 7') vorgesehen ist.

5. Zylinderschloß nach einem der Ansprüche 1 bis 4, dadurch gekennzeichnet, daß der Schlitz (23) für die Einführung des Schlüssels (24) beiderseits derart rillenförmig verlängert ist, daß man in diesen Schlitz oder diese Rille (25) die Kante eines Geldstückes (26) als ein den Schlüssel ergänzendes, eine Drehung des Zylinders (3) ermöglichendes Mittel einführen kann.

6. Zylinderschloß nach den Ansprüchen 1 bis 5, dadurch gekennzeichnet, daß die erste Schlie- ßsteIlung des Riegels (2) nach einer Drehung von 90° und die zweite nach einer Drehung von 180° des Schließzylinders erreichbar ist.
